# EUROPÄISCHE PATENTSCHRIFT

(11) **EP 2 748 456 B1**
(45) Veröffentlichungstag und Bekanntmachung des Hinweises auf die Patenterteilung: **22.04.2015**
(21) Anmeldenummer: 12733714.5
(22) Anmeldetag: 10.07.2012
(51) Int. Cl.: F02M 61/08, F02M 51/00, F02M 51/06

(54) **VENTIL ZUM ZUMESSEN EINES STRÖMENDEN MEDIUMS**
VALVE FOR MEASURING OUT A FLOWING MEDIUM
SOUPAPE DE DISTRIBUTION D'UN MILIEU EN ÉCOULEMENT

(30) Priorität: 22.08.2011 DE 102011081343
(43) Veröffentlichungstag der Anmeldung: 02.07.2014
(73) Patentinhaber: Robert Bosch GmbH, 70442 Stuttgart (DE)
(72) Erfinder: SCHMIEDER, Dietmar, 71706 Markgroeningen (DE); SEBASTIAN, Thomas, 71729 Erdmannhausen (DE)
(86) Internationale Anmeldenummer: PCT/EP2012/063471
(87) Internationale Veröffentlichungsnummer: WO 2013/026614

(56) Entgegenhaltungen:
- EP-A2- 1 712 774
- EP-A2- 2 043 172
- DE-A1-102008 002 197
- DE-A1-102009 002 909
- JP-A- 9 213 142

## Beschreibung

### Stand der Technik

Die Erfindung geht aus von einem Ventil zum Zumessen eines strömenden, z.B. gasförmigen oder flüssigen Mediums, insbesondere Kraftstoffeinspritzventil für Brennkraftmaschinen, nach dem Oberbegriff des Anspruchs 1.

Ein bekanntes Brennstoff- oder Kraftstoffeinspritzventil zum direkten Einspritzen von Brenn- oder Kraftstoff in den Brennraum einer Brennkraftmaschine (DE 103 17 148 A1) weist ein Ventilgehäuse, einen im Ventilgehäuse aufgenommenen piezoelektrischen, elektrostriktiven oder magnetostriktiven kardanisch gelagerten Aktor, der mit einer Ventilnadel in Wirkverbindung steht, einen elektrischen Anschlussstecker und eine eine elektrische Verbindung vom Anschlussstecker zum Aktor herstellende Zuleitung auf. Die Zuleitung besitzt zwei Zuleitungsstränge. Jeder Zuleitungsstrang setzt sich aus einem gehäuseseitig festgelegten elektrischen Leiter, einem vom Aktor abstehenden Kontaktstift, der im Ventilgehäuse diametral zum Leiter angeordnet ist, und einem den Leiter mit dem Kontaktstift verbindenden, flexiblen Strangabschnitt zusammen. Der elektrische Leiter ist ein ummantelter Runddraht, der durch ein das Ventilgehäuse abschließendes, einen Zulauf für den Kraftstoff aufweisendes Abschlussstück hindurchgeführt ist, und der blanke Kontaktstift steht stirnseitig vom Aktor ab. Der flexible Strangabschnitt hat die Form eines Federblatts, das sich quer zur Achse des Ventilgehäuses erstreckt. Das Federblatt ist mit abgewinkelten Blattenden einerseits mit dem blanken Ende des ummantelten Runddrahts und andererseits mit dem blanken Kontaktstift verlötet oder verschweißt. Die flexiblen Strangabschnitte in den beiden Zuleitungssträngen in Form der sich quer zur Achse des Ventilgehäuses erstreckenden Federblätter halten unvermeidliche axiale Bewegungen des Aktors, welche durch Bestromung des Aktors, unterschiedliche Wärmeausdehnungen und unvermeidliche hydraulische Verluste eines ggf. zwischen Aktor und Abschlussstück angeordneten Kopplers entstehen, von den im Abschlussstück festgelegten, ummantelten Runddrähten fern und vermeiden somit Biegespannungen und Reibungen der Runddrähte und erhöhen die Verschleißfestigkeit des Ventils.

Aus der EP 1 712 774 A2 ist bereits ein Brennstoffeinspritzventil bekannt, bei dem die elektrischen Leitungen eines z.B. piezoelektrischen Aktors vor einer mechanischen Beschädigung geschützt, die Kontaktierung des Aktors verbessert und kostengünstig gestaltet wird. Zumindest eine elektrische Leitung ist dabei zwischen zwei Lagerstellen mit einer Zugentlastung versehen, so dass die elektrischen Leitungen nicht durch die hochfrequenten Hubbewegungen des Aktors oder die Ausgleichsbewegungen eines hydraulischen Kopplers mechanisch beansprucht werden. Die Zugentlastung ist derart gebildet, dass die Länge der elektrischen Leitung zwischen den beiden Lagerstellen größer ist als der axiale Abstand bezüglich der Ventilachse zwischen den Lagerstellen. Dadurch ergibt sich zwischen den Lagerstellen eine Schlaufe, Schlinge bzw. Biegung der elektrischen Leitung.

### Offenbarung der Erfindung

Das erfindungsgemäße Ventil mit den Merkmalen des Anspruchs 1 hat den Vorteil einer deutlich vereinfachten Montage, da der eine komplette Verdrahtung des Aktors herstellende, ganzheitliche Zuleitungsmodul sehr viel einfacher zwischen Anschlussstecker und Aktor gefügt werden kann und nur an seinen Leiterenden mit Anschlussstecker und Aktor verschweißt werden muss. Gegenüber der elektrischen Zuleitung in dem eingangs beschriebenen bekannten Ventil entfallen insgesamt vier Schweißungen, die dort in den beiden Zuleitungssträngen bei der Verbindung eines jeden Federblatts mit Runddraht und Kontaktstift zusätzlich erforderlich sind. Das Zuleitungsmodul lässt sich einfach und kostengünstig im Kunststoffspritzverfahren mit nur zwei eingelegten und im mittleren Leitungsabschnitt vorgeformten, elektrischen Leitern herstellen. Der gewünschte axiale Längenausgleich in den Zuleitungssträngen zur Kompensation der axialen Aktorbewegungen erfolgt über die axial versetzen Krümmungen der mittleren Leiterabschnitte, die mit ihrer sog. Wellengeometrie die elastischen und flexiblen Strangabschnitte der Zuleitungsstränge darstellen. Bei der üblichen kardanischen Lagerung des Aktors im Ventilgehäuse bietet das verdrehsteife Zuleitungsmodul eine zuverlässige Verdrehsicherung für den Aktor und macht zusätzliche Maßnahmen zur Herstellung einer Verdrehsicherung überflüssig.

Durch die in den weiten Ansprüchen aufgeführten Maßnahmen sind vorteilhafte Weiterbildungen und Verbesserungen des im Anspruch 1 angegebenen Ventils möglich.

Gemäß einer vorteilhaften Ausführungsform der Erfindung weist jeder mittlere Leiterabschnitt mehrere, axial versetzte, mäanderförmige Krümmungen oder Wellen auf, wobei axial aufeinanderfolgende Krümmungen (36) in inversen Richtungen weisen, die sich senkrecht zu einer Ebene erstrecken, in der die vorderen und hinteren Leiterabschnitte (341, 351, 342, 352) verlaufen. Durch die mehren axial versetzten, mäanderförmigen Krümmungen wird eine kleine axiale Feder-steifigkeit des Zuleitungsmoduls erzielt, so dass bei einem axialen Temperaturhub des Aktors nur sehr kleine Hubspannungen in den mittleren Leiterabschnitten auftreten.

Gemäß einer vorteilhaften Ausführungsform der Erfindung weist das Kunststoffbrückenglied einen die mittleren Leiterabschnitte zu den langgestreckten vorderen Leiterabschnitten hin begrenzenden Kunststoffring, der an die Kunststoffummantelung der vorderen Leiterabschnitte einstückig angeformt ist, und ein zu den langgestreckten hinteren Leiterabschnitten hin begrenzendes Kunststoffscheibensegment mit einer zentralen Durchtrittsöffnung auf. Das Kunststoffscheibensegment ist an die Kunststoffummantelung der hinteren Leiterabschnitte einstückig angeformt und von beiden mittleren Leiterabschnitten ist dabei jeweils ein dem Kunststoffscheibensegment nächstliegender Krümmungsast der an das Kunststoffscheibensegment angrenzenden, mäanderförmigen Krümmung in das Kunststoffscheibensegment eingebettet. Durch diese konstruktive Gestaltung des Kunststoffbrückenglieds lässt sich ein an den im Ventilgehäuse zur Verfügung stehenden Bauraum optimal angepasstes Zuleitungsmodul mit größtmöglicher Verdrehsteifigkeit realisieren, der dem Streben nach Kompaktheit des Ventils nicht entgegensteht.

Gemäß einer vorteilhaften Ausführungsform der Erfindung weist das Kunststoffscheibensegment eine durch einen Kreisbogen und eine Kreissehne begrenzte Scheibenfläche auf und ist so ausgerichtet, dass sich die Kreissehne parallel zu der Ebene erstreckt, in der die vorderen und hinteren Leiterabschnitte verlaufen. Die zwischen dem Kunststoffring einerseits und dem Kunststoffscheibensegment andererseits sich erstreckenden Kunststoffummantelungen der beiden mittleren Leiterabschnitt weisen jeweils einen rechteckförmigen Querschnitt auf, dessen parallel zu der Sehne des Kunststoffscheibensegments verlaufende Querschnittabmessung die größte Querschnittsabmessung darstellt und deutlich größer gemacht ist als die andere Querschnittsabmessung. Die dadurch hergestellte große Breite der Kunststoffummantelung erhöht die Verdrehsteifigkeit des Kunststoffbrückenglieds.

Gemäß einer vorteilhaften Ausführungsform der Erfindung bestehen die elektrischen Leiter aus einem Runddraht, z.B. mit einem Durchmesser von 0,5 mm oder aus einem geprägten Blechteil. Als Werkstoff ist ein Buntmetallwerkstoff, z.B. Kupfer oder Zinn, verwendet. Als Kunststoff für die Kunststoffummantelungen und für das Kunststoffbrückenglied wird bevorzugt ein glasfaserverstärktes Polyamid, z.B. PA 66, eingesetzt.

Gemäß einer vorteilhaften Ausführungsform der Erfindung werden die beiden elektrischen Leiter im Bereich der mittleren Leiterabschnitte durch einen hochohmigen Widerstand miteinander verbunden. Ein solcher Widerstand verhindert elektrische Schädigungen am Aktor bei der Ventilmontage.

### Kurze Beschreibung der Zeichnungen

Die Erfindung ist anhand eines in den Zeichnungen dargestellten Ausführungsbeispiels in der nachfolgenden Beschreibung näher erläutert. Es zeigen:
Figur 1 und 2 einen Längsschnitt eines Ventils zum Zumessen eines flüssigen oder gasförmigen Mediums,
Figur 2 eine perspektivische Darstellung eines Anschlusssteckers im Ventil gemäß Figur 1,
Figur 3 eine perspektivische Darstellung eines Zuleitungsmoduls im Ventil gemäß Figur 1,
Figur 4 eine Seitenansicht des Zuleitungsmoduls in Figur 3,
Figur 5 eine Seitenansicht eines elektrischen Leiters im Zuleitungsmodul gemäß Figur 4,
Figur 6 eine Draufsicht des Zuleitungsmoduls in Figur 3,
Figur 7 eine Draufsicht eines elektrischen Leiters im Zuleitungsmodul gemäß Figur 6.

Das in Figur 1 im Längsschnitt dargestellte Ventil zum Zumessen eines strömenden Mediums, also eines flüssigen oder gasförmigen Mediums, wird vorzugsweise als Einspritzventil zum Einspritzen von Kraftstoff in den Verbrennungszylinder oder Luftansaugtrakt einer Brennkraftmaschinen eingesetzt, kann aber auch als Dosierventil zum Einspritzen einer wässrigen Lösung, wie z.B. einer Harnstoff-Wasser-Lösung, in den Abgasstrang einer Brennkraftmaschine herangezogen werden. Das Ventil weist ein hohlzylindrisches Ventilgehäuse 11, einen im Ventilgehäuse 11 aufgenommenen Aktor 12, der auf ein Ventilglied 13 wirkt, einen außen am Ventilgehäuse 11 zugänglichen Anschlussstecker 14, der in Figur 2 perspektivisch dargestellt ist, und eine eine elektrische Verbindung vom Anschlussstecker 14 zum Aktor 12 herstellende Zuleitung auf, die zwei Zuleitungsstränge 15, 16 mit je einem flexiblen Strangabschnitt besitzt. Das hohlzylindrische Ventilgehäuse 11 ist an einem Stirnende von einem eine Zumessöffnung 17 aufweisenden Ventilkörper 18 und am anderen Stirnende von einem einen Zulauf 19 für das Medium aufweisenden Anschlussstück 20 abgeschlossen, an dem auch der Anschlussstecker 14 befestigt ist. Koaxial zum Zulauf 19 ist noch ein Anschlussstutzen 21 angeordnet, der zum Aufschieben eines Zulaufschlauchs ausgebildet ist. Die Zumessöffnung 17 wird von einem Schließkopf des nach außen öffnenden Ventilglieds 13 gesteuert, also geschlossen oder freigegeben. Der hierzu auf das Ventilglied 13 zu dessen Betätigung wirkende Aktor 12 ist hier als piezoelektrischer Aktor ausgebildet und weist einen elektrisch ansteuerbaren, aus piezokeramischen Scheiben zusammengesetzten Piezostack 22 auf, der mittels eines als Feder ausgebildeten Hohlkörpers 23 zwischen einer Abschlussplatte 24 und einem Anschlusskörper 25 eingespannt ist. Der Aktor 12 stützt sich über ein kardanisches Lager 26, das an der am Hohlkörper 23 festgelegten Abschlussplatte 24 ausgebildet ist, an dem schließkopffernen Ende des Ventilglieds 13 ab. Der Abschlusskörper 25 des Aktors 12 ist durchmessergestuft ausgebildet und weist einen durchmessergrößeren Körperabschnitt 251, an dem der Hohlkörper 23 des Aktors 12 festgelegt ist, und einen durchmesserkleineren Körperabschnitt 252 auf, der mit einem zwischen Aktor 12 und Anschlussstück 20 angeordneten hydraulischen Koppler 27 in Verbindung steht. Aufbau und Wirkungsweise eines hydraulischen Kopplers sind bekannt und beispielsweise in der DE 10 2004 021 921 A1 oder DE 10 2004 002 134 A1 beschrieben. Der hydraulische Koppler 27 weist in bekannter Weise einen Kolben 28 und ein Kopplergehäuse 29 mit einer zylindrischen Kolbenführung, sowie einen mit Flüssigkeit, vorzugsweise Öl, gefüllten Kopplerspalt auf. Im dargestellten Ausführungsbeispiel ist das Kopplergehäuse 29 in einer im Anschlussstück 20 ausgebildeten Ausnehmung 30 kardanisch gelagert und der Kolben 28 fest mit dem durchmesserkleineren Körperabschnitt 252 des Abschlusskörpers 25 des Aktors 12 verbunden. Alternativ kann auch das Kopplergehäuse 29 in der Ausnehmung 30 befestigt sein und zwischen dem durchmesserkleineren Körperabschnitt 252 des Abschlusskörpers 25 und dem Kolben 28 des hydraulischen Kopplers 27 ein kardanisches Lager vorgesehen sein.

Die aus den beiden Zuleitungssträngen 15, 16 bestehende elektrische Zuleitung vom Anschlussstecker 14 zum Aktor 12 ist als ein verdrehungssteifes Zuleitungsmodul 31, wie es in Figur 3 perspektivisch dargestellt ist, konzipiert und vereinfacht und erleichtert die Montage des Ventils. Jeder Zuleitungsstrang 15 bzw. 16 besteht aus einem mit einer Kunststoffummantelung 32 bzw. 33 versehenen elektrischen Leiter 34 bzw. 35. Jeder elektrische Leiter 34, 35, von denen der nicht ummantelte elektrische Leiter 34 in Seitenansicht in Figur 5 und in Draufsicht in Figur 7 dargestellt ist, besteht aus einem langgestreckten vorderen Leiterabschnitt 341 bzw. 351, der zum Anschlussstecker 14 weist, und einem langgestreckten hinteren Leiterabschnitt 342 bzw. 352, der zum Aktor 12 weist, sowie aus einen dazwischenliegenden mittleren Leiterabschnitt 343 bzw. 353. Zur Realisierung des eingangs bereits erwähnten flexiblen und elastischen Strangabschnitts, weist der mittlere Leitungsabschnitt 343 bzw. 353 mindestens eine mäanderförmige Krümmung 36 oder Welle auf. Im dargestellten Ausführungsbeispiel besitzt jeder mittlere Leiterabschnitt 343 bzw. 353 mehrere, axial versetzte, mäanderförmige Krümmungen 36, wobei axial aufeinanderfolgende Krümmungen 36 in inversen Richtungen weisen, die sich senkrecht zu einer Ebene erstrecken, in der die vorderen und hinteren Leiterabschnitte 341, 351, 342, 352 verlaufen. Im Bereich der mittleren Leiterabschnitte 343, 353 verbindet ein mit den Kunststoffummantelungen 32, 33 einstückiges Kunststoffbrückenglied 37 die beiden Zuleitungsstränge 15, 16 miteinander, wodurch sich der verdrehungssteife Zuleitungsmodul 31 ergibt.

Im Einzelnen weist das Kunststoffbrückenglied 37 einen die mittleren Leitungsabschnitte 343, 353 zu den langgestreckten vorderen Leiterabschnitte 341, 351 hin begrenzenden Kunststoffring 38 und ein die mittleren Leitungsabschnitte 343, 353 zu den den langgestreckten hinteren Leiterabschnitte 342, 352 begrenzendes Kunststoffscheibensegment 29 auf. Der Kunststoffring 38 ist an die Kunststoffummantelungen 32, 33 der vorderen Leiterabschnitte 341, 351 einstückig angeformt. Das Kunststoffscheibensegment 39 ist an die Kunststoffummantelungen 32, 33 der hinteren Leiterabschnitte 342, 352 einstückig angeformt und umschließt von den angrenzenden, im Strangverlauf jeweils letzten, mäanderförmigen Krümmungen 36 beider mittlerer Leiterabschnitte 343, 353 jeweils den näher liegenden Krümmungsast 361. Das Kunststoffscheibensegment 39 weist eine von einem Kreisbogen 391 und einer Kreissehne 392 begrenzten Scheibenfläche auf und ist mit einer Durchtrittsöffnung 40 für den durchmesserkleineren Körperabschnitt 352 des Abschlusskörpers 25 des Aktors 12 versehen. Das Kunststoffscheibensegment 39 ist innerhalb des Zuleitungsmoduls 31 so ausgerichtet, dass sich die Kreissehne parallel zu der Ebene erstreckt, in der die vorderen und hinteren Leiterabschnitte 341, 351, 342, 352 verlaufen. Die Kunststoffummantelungen 32, 33 weisen im Bereich der vorderen Leiterabschnitte 341, 351 und im Bereich der hinteren Leiterabschnitten 342, 352 jeweils einen kreisrunden Querschnitt auf, hingegen im Bereich der mittleren Leiterabschnitte 343, 353, also zwischen dem Kunststoffring 38 einerseits und dem Kunststoffscheibensegment 39 andererseits, jeweils einen rechteckförmigen Querschnitt mit einer parallel zu der Kreissehne 392 des Kunststoffscheibensegments 39 verlaufenden größten Querschnittsabmessung auf. Durch diese relativ breite Querschnittsabmessung der Kunststoffummantelung 32, 33 wird zusätzlich der Bereich zwischen Kunststoffring 38 und Kunststoffscheibensegment 39 ausgesteift, so dass das Kunststoffbrückenglied 37 insgesamt extrem verdrehungssteif ist. Bevorzugt werden die elektrischen Leiter 34, 35 aus einem Runddraht aus Buntinetallwerkstoff oder einem geprägten Blech aus Buntmetallwerkstoff hergestellt. Als Buntmetallwerkstoff wird z.B. Kupfer oder Zinn verwendet. Der Runddraht kann beispielsweise einen Durchmesser von 0,5mm aufweisen. Für die Kunststoffummantelungen 32, 33 der elektrischen Leiter 34, 35 und für das Kunststoffbrückenglied 37 wird ein glasfaserverstärktes Polyamid, z.B. PA 66, eingesetzt. Für Montagezwecke sind die beiden elektrischen Leiter 34, 35 im Bereich der mittleren Leiterabschnitte 343, 353 durch einen hochohmigen Widerstand 41 miteinander verbunden. Die Verbindung erfolgt durch Schweißen, Löten oder Klemmen.

Wie aus der Schnittdarstellung gemäß Figur 1 zu erkennen ist, sind nach Ventilmontage die langgestreckten vorderen Leiterabschnitte 341, 351 in dem den Anschlussstecker 14 tragenden Anschlussstück 20 und die langgestreckten hinteren Leiterabschnitte 342, 352 in dem durchmessergrößeren Körperabschnitt 251 des Abschlusskörpers 25 des Aktors 12 jeweils formschlüssig festgelegt, während das die mittleren Leiterabschnitte 343, 353 einbindende Kunststoffbrückenglied 37 den durchmesserkleineren Körperabschnitt 252 des Abschlusskörpers 25 des Aktors 12 umgibt. Damit ist der Aktor 12 durch das verdrehungssteife Zuleitungsmodul 31, das die am Aktor 12 während des Ventilbetriebs auftretenden Drehmomente auffängt, gegen Verdrehung relativ zum Ventilgehäuse 11 gesichert. Der Anschlussstecker 14 weist zwei außen am Ventilgehäuse 11 zugängliche elektrische Steckkontakte 141 und von den Steckkontakten 141 zu dem das Ventilgehäuse 11 abschließenden Anschlussstück 20 geführte Kontaktfahnen 142 auf. Die blanken Enden der langgestreckten vorderen Leiterabschnitte 341, 351 der elektrischen Leiter 34, 35 sind jeweils mit einer der Kontaktfahnen 142 verbunden, z.B. durch Verschweißen. Die blanken Enden der langgestreckten hinteren Leiterabschnitte 342, 352 der elektrischen Leiter 34, 35 kontaktieren unmittelbar den Piezostack 22 des Aktors 12.

## Patentansprüche

1. Ventil zum Zumessen eines strömenden, z.B. flüssigen oder gasförmigen Mediums, insbesondere Kraftstoffeinspritzventil für Brennkraftmaschinen, mit einem Ventilgehäuse (11), mit einem im Ventilgehäuse (11) aufgenommen, auf ein Ventilglied (13) einwirkenden Aktor (12), mit einem außen am Ventilgehäuse (11) zugänglichen, elektrischen Anschlussstecker (14) und mit einer eine elektrische Verbindung vom Anschlussstecker (14) zum Aktor (12) herstellenden, elektrischen Zuleitung, die zwei Zuleitungsstränge (15, 16) mit je einem flexiblen Strangabschnitt aufweist wobei jeder Zuleitungsstrang (15, 16) aus einem mit einer Kunststoffummantelung (32, 33) versehenen elektrischen Leiter (34, 35) besteht, der einen vorderen und hinteren, jeweils langgestreckten Leiterabschnitt (341, 351 bzw. 342, 352) und einen dazwischenliegenden mittleren Leiterabschnitt (343, 353) aufweist, der zur Realisierung des flexiblen Strangabschnitts mindestens eine mäanderförmige Krümmung (36) aufweist, **dadurch gekennzeichnet, dass** ein im Bereich der mittleren Leiterabschnitte (343, 353) beider Leiter (34, 35) mit deren Kunststoffummantelungen (32, 33) einstückiges Kunststoffbrückenglied (37) die beiden Zuleitungsstränge (15, 16) zu einen verdrehsteifen Zuleitungsmodul (31) verbindet.

2. Ventil nach Anspruch 1, **dadurch gekennzeichnet, dass** jeder mittlere Leiterabschnitt (343, 353) mehrere, axial versetzte, mäanderförmige Krümmungen (36) aufweist und axial aufeinander folgende Krümmungen (36) in inversen Richtungen weisen, die sich senkrecht zu einer Ebene erstrecken, in der die vorderen und hinteren Leiterabschnitte (341, 351, 342, 352) verlaufen.

3. Ventil nach Anspruch 2, **dadurch gekennzeichnet, dass** das Kunststoffbrückenglied (37) einen die mittleren Leiterabschnitte (343, 353) zu den vorderen Leiterabschnitten (341, 351) hin begrenzenden Kunststoffring (38), der an die Kunststoffummantelungen (32, 33) der vorderen Leiterabschnitte (341, 351) einstückig angeformt ist, und ein die mittleren Leiterabschnitte (343, 353) zu den hinteren Leiterabschnitten (342, 352) hin begrenzendes Kunststoffscheibensegment (39) mit einer zentralen Durchtrittöffnung (40) aufweist, das an die Kunststoffummantelungen (32, 33) der hinteren Leiterabschnitte (342, 352) einstückig angeformt ist und jeweils einen nächstliegenden Krümmungsast (361) der angrenzenden mäanderförmigen Krümmungen (36) beider mittleren Leiterabschnitte (343, 353) einbindet.

4. Ventil nach Anspruch 3, **dadurch gekennzeichnet, dass** das Kunststoffscheibensegment (39) eine durch einen Kreisbogen (391) und eine Kreissehne (392) begrenzte Scheibenfläche aufweist und so ausgerichtet ist, dass sich die Kreissehne (392) parallel zu der Ebene erstreckt, in der die vorderen und hinteren Leiterabschnitte (341, 351, 342, 352) verlaufen.

5. Ventil nach Anspruch 4, **dadurch gekennzeichnet, dass** die zwischen dem Kunststoffring (38) einerseits und dem Kunststoffscheibensegment (39) andererseits sich erstreckenden Kunststoffummantelungen (32, 33) eines jeden mittleren Leiterabschnitts (343, 353) einen rechteckförmigen Querschnitt mit einer parallelen zur Kreissehne (392) des Kunststoffscheibensegments (39) verlaufenden größten Querschnittsabmessung aufweist.

6. Ventil nach einem der Ansprüche 1 bis 5, **dadurch gekennzeichnet, dass** jeder elektrische Leiter (34, 35) aus einem Runddraht aus einem Buntmetallwerkstoff, z.B. Kupfer oder Zinn, besteht.

7. Ventil nach Anspruch 6, **dadurch gekennzeichnet, dass** der Runddraht einen Durchmesser von 0,5 mm aufweist.

8. Ventil nach einem der Ansprüche 1 bis 5, **dadurch gekennzeichnet, dass** jeder elektrische Leiter (34, 35) als ein geprägtes Blech aus einem Buntmetallwerkstoff, z.B. Kupfer oder Zinn, ausgeführt ist.

9. Ventil nach einem der Ansprüche 1 bis 8, **dadurch gekennzeichnet, dass** als Werkstoff für die Kunststoffummantelungen (32, 33) und das Kunststoffbrückenglied (37) ein glasfaserverstärktes Polyamid, z.B. PA 66, eingesetzt ist.

10. Ventil nach einem der Ansprüche 1 bis 8, **dadurch gekennzeichnet, dass** die beiden elektrischen Leiter (34, 35) im Bereich der mittleren Leiterabschnitte (343, 353) durch einen hochohmigen Widerstand (41) miteinander verbunden sind.

11. Ventil nach einem der Ansprüche 1 bis 10, **dadurch gekennzeichnet, dass** der Aktor (12) ventilglied- und ventilgehäuseseitig jeweils kardanisch gelagert ist und die langgestreckten vorderen Leiterabschnitte (341, 351) der elektrischen Leiter (34, 35) im Ventilgehäuse (11) und die langgestreckten hinteren Leiterabschnitte (342, 352) im Aktor (12) festgelegt sind.

12. Ventil nach Anspruch 11, **dadurch gekennzeichnet, dass** die ventilgehäuseseitige kardanische Lagerung des Aktors (12) über einen hydraulischen Koppler (27) vorgenommen ist, der in einem das Ventilgehäuse (11) abschließenden, einen Anschlussstutzen (21) für das Medium aufweisenden Anschlussstück (20) aufgenommen ist, dass der Aktor (12) einen im Durchmesser gestuften Abschlusskörper (25) mit einem durchmessergrößeren und einem durchmesserkleineren Körperabschnitt (251, 252) aufweist, dessen durchmesserkleinerer Körperabschnitt (251) mit dem hydraulischen Koppler (27) in Verbindung steht, und dass das Zuleitungsmodul (31) im Ventilgehäuse (11) so platziert ist, dass das Kunststoffbrückenglied (37) den durchmesserkleineren Körperabschnitt (252) umgibt und die vorderen Leiterabschnitte (341, 351) durch das Anschlussstück (20) und die hinteren Leiterabschnitte (342, 352) durch den durchmessergrößeren Körperabschnitt (251) jeweils formschlüssig hindurchgeführt sind.

13. Ventil nach Anspruch 12, **dadurch gekennzeichnet, dass** der Anschlussstecker (14) zwei außen am Ventilgehäuse (11) zugängliche elektrische Steckkontakte (141) und von den Steckkontakten (141) zum Anschlussstück (20) geführte Kontaktfahnen (142) und der Aktor (12) einen Piezostack (22) aufweist und dass das Zuleitungsmodul (31) mit den blanken Enden der vorderen Leiterabschnitte (341, 351) der elektrischen Leiter (34, 35) je eine Kontaktfahne (142) des Anschlusssteckers (14) und mit den blanken Enden der hinteren Leiterabschnitte (342, 352) der elektrischen Leiter (34, 35) unmittelbar den Piezostack (22) kontaktiert.

## Claims

1. Valve for measuring out a flowing, for example liquid or gaseous medium, in particular fuel injection valve for internal combustion engines, with a valve housing (11), with an actuator (12) accommodating the valve housing (11) and acting upon a valve member (13), with an electrical junction plug (14) accessible on the outside of the valve housing (11) and with an electrical supply line which makes an electrical connection from the junction plug (14) to the actuator (12) and which has two supply-line strands (15, 16), each with a flexible strand portion, each supply-line strand (15, 16) consisting of an electrical conductor (34, 35) which is provided with a plastic sheathing (32, 33) and which has a front and rear, in each case elongate conductor portion (341, 351 and 342, 352) and a middle conductor portion (343, 353) which lies between them and which has at least one meander-shaped curvature (36) to implement the flexible strand portion, **characterized in that** a plastic bridge member (37), which, in the region of the middle conductor portions (343, 353) of the two conductors (34, 35), is in one piece with their plastic sheathings (32, 33), connects the two supply-line strands (15, 16) to form a twist-resistant supply-line module (31).

2. Valve according to Claim 1, **characterized in that** each middle conductor portion (343, 353) has a plurality of axially offset meander-shaped curvatures (36), and axially successive curvatures (36) point in opposite directions which extend perpendicularly to a plane in which the front and rear conductor portions (341, 351, 342, 352) run.

3. Valve according to Claim 2, **characterized in that** the plastic bridge member (37) has a plastic ring (38), which delimits the middle conductor portions (343, 353) with respect to the front conductor portions (341, 351) and which is formed in one piece onto the plastic sheathings (32, 33) of the front conductor portions (341, 351), and a plastic disc segment (39), which delimits the middle conductor portions (343, 353) with respect to the rear conductor portions (342, 352) and has a central passage orifice (40) and which is formed in one piece onto the plastic sheathings (32, 33) of the rear conductor portions (342, 352) and incorporates in each case a nearest curvature branch (361) of the adjacent meander-shaped curvatures (36) of the two middle conductor portions (343, 353).

4. Valve according to Claim 3, **characterized in that** the plastic disc segment (39) has a disc face delimited by a circle arc (391) and a circle chord (392) and is oriented such that the circle chord (392) extends parallel to the plane in which the front and rear conductor portions (341, 351, 342, 352) run.

5. Valve according to Claim 4, **characterized in that** the plastic sheathings (32, 33) of each middle conductor portion (343, 353) which extend between the plastic ring (38), on the one hand, and the plastic disc segment (39), on the other hand, have a rectangular cross section with the largest cross-sectional dimension running parallel to the circle chord (392) of the plastic disc segment (39).

6. Valve according to one of Claims 1 to 5, **characterized in that** each electrical conductor (34, 35) consists of a round wire made from a non-ferrous metal material, for example copper or tin.

7. Valve according to Claim 6, **characterized in that** the round wire has a diameter of 0.5 mm.

8. Valve according to one of Claims 1 to 5, **characterized in that** each electrical conductor (34, 35) is formed as a stamped sheet made from a non-ferrous metal material, for example copper or tin.

9. Valve according to one of Claims 1 to 8, **characterized in that** a glass-fibre-reinforced polyamide, for example PA 66, is used as material for the plastic sheathings (32, 33) and the plastic bridge member (37).

10. Valve according to one of Claims 1 to 8, **characterized in that** the two electrical conductors (34, 35) are connected to one another in the region of the middle conductor portions (343, 353) by means of a high-impedance resistor (41).

11. Valve according to one of Claims 1 to 10, **characterized in that** the actuator (12) is mounted cardanically in each case on the valve-member side and on the valve-housing side, and the elongate front conductor portions (341, 351) of the electrical conductors (34, 35) are secured in the valve housing (11) and the elongate rear conductor portions (342, 352) are secured in the actuator (12).

12. Valve according to Claim 11, **characterized in that** the valve housing-side cardanic mounting of the actuator (12) is carried out via a hydraulic coupler (27) which is accommodated in a junction piece (20) closing off the valve housing (11) and having a nipple (21) for the medium, and that the actuator (12) has a closing-off body (25) of stepped diameter, with a larger-diameter and a smaller-diameter body portion (251, 252), of which the smaller-diameter body portion (251) is connected to the hydraulic coupler (27), and **in that** the supply-line module (31) is placed in the valve housing (11) such that the plastic bridge member (37) surrounds the smaller-diameter body portion (252) and the front conductor portions (341, 351) are led through the junction piece (20) and the rear conductor portions (342, 352) are led through the larger-diameter body portion (251) in each case positively.

13. Valve according to Claim 12, **characterized in that** the junction plug (14) has two electrical plug contacts (141) accessible on the outside of the valve housing (11) and contact lugs (142) led from the plug contacts (141) to the junction piece (20), and the actuator (12) has a piezo-stack (22), and **in that** the supply-line module (31) directly contacts in each case a contact lug (142) of the junction plug (14) by means of the bear ends of the front conductor portions (341, 351) of the electrical conductors (34, 35) and directly contacts the piezo-stack (22) by means of the bear ends of the rear conductor portions (342, 352) of electrical conductors (34, 35)

## Revendications

1. Soupape de dosage d'un milieu en écoulement, par exemple d'un milieu liquide ou gazeux, en particulier soupape d'injection de carburant pour moteurs à combustion interne, avec un boîtier de soupape (11), avec un actionneur (12) reçu dans le boîtier de soupape (11), agissant sur un organe de soupape (13), avec un connecteur de raccordement électrique (14) accessible depuis l'extérieur au niveau du boîtier de soupape (11), et avec une conduite d'alimentation électrique établissant une connexion électrique entre le connecteur de raccordement (14) et l'actionneur (12), laquelle présente deux tronçons de conduite d'alimentation (15, 16) ayant chacun une portion de tronçon flexible, chaque tronçon de conduite d'alimentation (15, 16) se composant d'un conducteur électrique (34, 35) pourvu d'une gaine en plastique (32, 33), lequel présente une portion de conducteur allongée respectivement avant et arrière (341, 351, respectivement 342, 352) et une portion de conducteur intermédiaire centrale (343, 353), qui présente, pour réaliser la portion de tronçon flexible, au moins une courbure (36) en forme de méandre, **caractérisée en ce qu'**un organe de pont en plastique (37), réalisé dans la région de la portion de conducteur centrale (343, 353) des deux conducteurs (34, 35) d'une seule pièce avec leurs gaines en plastique (32, 33), relie les deux tronçons de conduite d'alimentation (15, 16) pour former un module de conduite d'alimentation rigide en torsion (31).

2. Soupape selon la revendication 1, **caractérisée en ce que** chaque portion de conducteur centrale (343, 353) présente plusieurs courbures en forme de méandres décalées axialement (36) et des courbures successives axialement (36) sont tournées dans des directions inverses, qui s'étendent perpendiculairement à un plan dans lequel s'étendent les portions de conducteur avant et arrière (341, 351, 342, 352).

3. Soupape selon la revendication 2, **caractérisée en ce que** l'organe de pont en plastique (37) présente une bague en plastique (38) limitant les portions de conducteur centrales (343, 353) en direction des portions de conducteur avant (341, 351), qui est façonnée d'une seule pièce sur les gaines en plastique (32, 33) des portions de conducteur avant (341, 351), et un segment de rondelle en plastique (39) avec une ouverture de passage centrale (40), limitant les portions de conducteur centrales (343, 353) vers les portions de conducteur arrière (342, 352), lequel segment est façonné d'une seule pièce sur les gaines en plastique (32, 33) des portions de conducteur arrière (342, 352) et intègre à chaque fois une branche de courbure la plus proche (361) des courbures en méandres adjacentes (36) des deux portions de conducteur centrales (343, 353).

4. Soupape selon la revendication 3, **caractérisée en ce que** le segment de rondelle en plastique (39) présente une surface de rondelle limitée par un arc de cercle (391) et une corde de cercle (392) et est orienté de telle sorte que la corde de cercle (392) s'étende parallèlement au plan dans lequel s'étendent les portions de conducteur avant et arrière (341, 351, 342, 352).

5. Soupape selon la revendication 4, **caractérisée en ce que** les gaines en plastique (32, 33) de chaque portion de conducteur centrale (343, 353) s'étendant entre la bague en plastique (38) d'une part et le segment de rondelle en plastique (39) d'autre part présentent une section transversale rectangulaire avec une dimension de section transversale supérieure s'étendant parallèlement à la corde de cercle (392) du segment de rondelle en plastique (39).

6. Soupape selon l'une quelconque des revendications 1 à 5, **caractérisée en ce que** chaque conducteur électrique (34, 35) se compose d'un fil rond constitué d'un matériau en métal lourd non-ferreux, par exemple du cuivre ou de l'étain.

7. Soupape selon la revendication 6, **caractérisée en ce que** le fil rond présente un diamètre de 0,5 mm.

8. Soupape selon l'une quelconque des revendications 1 à 5, **caractérisée en ce que** chaque conducteur électrique (34, 35) est réalisé sous forme de tôle gaufrée constituée d'un matériau en métal lourd non-ferreux, par exemple du cuivre de l'étain.

9. Soupape selon l'une quelconque des revendications 1 à 8, **caractérisée en ce que** l'on utilise comme matériau pour les gaines en plastique (32, 33) et l'organe de pont en plastique (37) un polyamide renforcé par des fibres de verre, par exemple PA 66.

10. Soupape selon l'une quelconque des revendications 1 à 8, **caractérisée en ce que** les deux conducteurs électriques (34, 35) sont connectés l'un à l'autre par une résistance ohmique élevée (41) dans la région des portions de conducteur centrales (343, 353).

11. Soupape selon l'une quelconque des revendications 1 à 10, **caractérisée en ce que** l'actionneur (12) est supporté du côté de l'organe de soupape et du côté du boîtier de soupape à chaque fois par un joint de cardan et les portions de conducteur avant allongées (341, 351) des conducteurs électriques (34, 35) sont fixées dans le boîtier de soupape (11) et les portions de conducteur arrière allongées (342, 352) sont fixées dans l'actionneur (12).

12. Soupape selon la revendication 11, **caractérisée en ce que** le support par joint de cardan de l'actionneur (12) du côté du boîtier de soupape est effectué par le biais d'un coupleur hydraulique (27) qui est reçu dans une pièce de raccordement (20) terminant le boîtier de soupape (11), présentant une tubulure de raccordement (21) pour le fluide, **en ce que** l'actionneur (12) présente un corps de terminaison (25) de diamètre étagé avec une portion de corps de plus grand diamètre et une portion de corps de plus petit diamètre (251, 252), dont la portion de corps de plus petit diamètre (251) est en liaison avec le coupleur hydraulique (27), et **en ce que** le module de conduite d'alimentation (31) est placé dans le boîtier de soupape (11) de telle sorte que l'organe de pont en plastique (37) entoure la portion de corps de plus petit diamètre (252) et que les portions de conducteur avant (341, 351) soient guidées à chaque fois par engagement par correspondance de formes à travers la pièce de raccordement (20) et que les portions de conducteur arrière (342, 352) soient guidées à chaque fois par engagement par correspondance de formes à travers la portion de corps de plus grand diamètre (251).

13. Soupape selon la revendication 12, **caractérisée en ce que** le connecteur de raccordement (14) présente deux contacts enfichables électriques (141) accessibles depuis l'extérieur au niveau du boîtier de soupape (11) et des fanions de contact (142) guidés depuis les contacts enfichables (141) jusqu'à la pièce de raccordement (20) et l'actionneur (12) présente un empilement piézoélectrique (22) et **en ce que** le module de conduite d'alimentation (31) vient en contact, par les extrémités dénudées des portions de conducteur avant (341, 351) des conducteurs électriques (34, 35), avec un fanion de contact respectif (142) du connecteur de raccordement (14) et par les extrémités dénudées des portions de conducteur arrière (342, 352) des conducteurs électriques (34, 35), directement avec l'empilement piézoélectrique (22).
